# EUROPÄISCHE PATENTANMELDUNG

(11) **EP 0 379 985 A1**
(43) Veröffentlichungstag der Anmeldung: **01.08.1990**
(21) Anmeldenummer: 90101068.6
(22) Anmeldetag: 19.01.1990
(51) Int. Cl.: A47K 5/04

(54) **Seifenhalter**

(30) Priorität: 21.01.1989 DE 8900629 U
(71) Anmelder: Keuco GmbH & Co. KG, D-58675 Hemer (DE)
(72) Erfinder: Gerbe, Helmut, D-5860 Iserlohn (DE)
(74) Vertreter: Dörner, Lothar, Dipl.-Ing.

(57) **Zusammenfassung**

Bei bekannten Seifenhaltern, die einen Halteteil (1) mit einer ringförmigen Aufnahme (11) und eine Seifenschale (2) aufweisen, deren Fuß (23) in die ringförmige Aufnahme eingesetzt wird, tritt wegen der unterschiedlichen Toleranzen Klappern, ja sogar Absplittern der Seifenhalterteile auf.

Zwischen einer Längsnut (13) in der ringförmigen Aufnahme (11) und einem in die Längsnut (13) eingreifenden Vorsprung (24) des Fußes (23) ist ein Klemmeinsatz (3) vorgesehen.

## Beschreibung

Die Erfindung betrifft einen Seifenhalter, der aus einem Halteteil, das eine ringförmige Aufnahme mit einer Längsnut in ihrer Wandung aufweist, und aus einer Seifenschale besteht, die einen in die ringförmige Aufnahme einsetzbaren Fuß mit einem in die Längsnut greifenden Vorsprung aufweist.

Seifenhalter der vorgenannten Art sind bekannt (vgl. z.B. "Collection Elegance" der Anmelderin). Das Halteteil, mit dessen Hilfe der Seifenhalter an einer Wand zu befestigen ist, weist die ringförmige Aufnahme auf, damit auch bei anderen sanitären Ausstattungsarmaturen, zum Beispiel einem Mundglas, dasselbe Halteteil verwendet werden kann. Die Längsnut in der ringförmigen Aufnahme und der zugeordnete Vorsprung am Fuß der Seifenschale dienen der definierten und verdrehsicheren Halterung der Seifenschale. Auf die gleiche Weise sind andere sanitäre Ausstattungsarmaturen zu halten, zum Beispiel eine Zigarrenablage. Die bekannten Seifen halter sind leicht zu pflegen, da die Seifenschale mit einem Griff von dem Halteteil abgenommen und wieder eingesetzt werden kann.

Bei dan bekannten Seifenhaltern tritt folgendes Problem auf: Glastoleranzen können nicht in denselben engen Grenzen eingehalten werden wie Metalltoleranzen. Um aber mit Sicherheit das Halteteil passend für das Glasteil zu machen, muß letzteres von vorneherein mit geringeren Maßen ausgelegt werden als es dann notwendig wäre, wenn die Toleranzen übereinstimmen würden. Zwischen dem Vorsprung im Fuß der Seifenschale und der Nut in der ringförmigen Ausnahme des Halteteils ist folglich relativ großes Spiel vorhanden, was bei Benutzung des Seifenhalters zum Klappern, bei unsachgemäßer Benutzung auch zum Absplittern von Glasteilen führen kann.

Hier will die Erfindung Abhilfe schaffen. Der Erfindung liegt die Aufgabe zugrunde, einen Seifenhalter der eingangs genannten Art so auszubilden, daß unter Beibehaltung der leichten Einsetzbarkeit und Herausnehmbarkeit der Seifenschale Spiel zwischen der Nut des Halteteils und dem Vorsprung am Fuß der Seifenschale ausgeglichen und Klappern vermieden ist. Gemäß der Erfindung wird diese Aufgabe dadurch gelöst, daß zwischen der Längsnut und dem Vorsprung ein Klemmeinsatz vorgesehen ist.

Bei der Erfindung liegen der Vorsprung des Fußes der Seifenschale und die Nut in der Wandung des Halteteils nicht mehr unmittelbar aneinander, sondern an den gegenüberliegenden Flächen des Klemmeinsatzes. Der Klemmeinsatz wirkt wie ein Puffer. Er gleicht das Spiel zwischen den gegenüberliegenden Teilen aus und verhindert das Klappern. Der Klemmeinsatz kann lose zwischen den Teilen des Seifenhalters angebracht sein. Er kann aber auch an den Vorsprung oder in die Nut geklebt sein, um zu verhindern, daß er verlorengeht. Der Klemmeinsatz ist von dem in das Halteteil eingesetzten Seifenhalter abgedeckt, tritt also optisch nicht in Erscheinung. Im übrigen kann er in der Farbe der Seifenschale gehalten sein; bei einer farblosen Seifenschale besteht er in Ausgestaltung der Erfindung aus farblosem Kunststoff.

Weiterbildungen und weitere Ausgestaltungen der Erfindung sind in den Unteransprüchen angegeben. Ein Ausführungsbeispiel der Erfindung ist in der Zeichnung dargestellt und wird nachfolgend im einzelnen beschrieben. Es zeigen:
Figur 1 einen Horizontalschnitt durch ein Halteteil eines Seifenhalters;
Figur 2 einen Axialschnitt durch das in Figur 1 dargestellte Halteteil;
Figur 3 die Ansicht einer Seifenschale von der Oberseite, die in das in Figur 1 und 2 dargestellte Halteteil einsetzbar ist;
Figur 4 einen Teil der Ansicht der in Figur 3 dargestellten Seifenschale von der Unterseite;
Figur 5 eine Seitenansicht der in Figur 3 und 4 dargestellten Seifenschale von der Seite des Vorsprungs gesehen;
Figur 6 die Ansicht eines zwischen Halteteil nach Figur 1 und 2 und Seifenschale nach Figur 3 bis 5 einbringbaren Klemmeinsatzes von der Seite seiner Fahnen gesehen;
Figur 7 eine Stirnansicht des in Figur 6 dargestellten Klemmeinsatzes.

Der als Ausführungsbeispiel gewählte Seifenhalter besteht aus einem Halteteil 1, mit dessen Hilfe er an einer Wand befestigbar ist, einer in das Halteteil 1 einsetzbaren Seifenschale 2 sowie einem zwischen Halteteil 1 und Seifenschale 2 vorgesehenen Klemmeinsatz 3.

Das Halteteil 1 weist eine ringförmige Aufnahme 11 auf. In die Wandung 12 der Aufnahme 11 ist innen eine Längsnut 13 eingebracht. An den die Längsnut 13 enthaltenden Teil der Wandung 12 ist nach außen eine Abdeckung 14 angeformt, die einen Teil einer Befestigungsvorrichtung 15 aufnimmt. Mit Hilfe der Befestigungsvorrichtung 15 wird der Seifenhalter an einer Wand befestigt. Der andere Teil der Befestigungsvorrichtung 15 ist nicht dargestellt. Er ist Bestandteil einer Grundplatte. Im einzelnen sind die Befestigung und ihre Bestandteile in DE-PS 36 39 965 dargestellt und beschrieben.

Die Seifenschale 2 weist eine im Ausführungsbeispiel ovale, am Boden mit Längsrippen 21 versehene Mulde 22 für die Aufnahme von Seife auf. An den Rücken der Mulde 22 ist ein Fuß 23 angeformt. Der Fuß 23 hat im wesentlichen die Form eines Zylinders. Der Fuß 23 verjüngt sich zu seinem freien Ende hin unter einem Winkel von ca. 2°. An den Fuß 23 ist ein seiner Längsrichtung folgender Vorsprung 24 angeformt. Am Übergang des Vorsprungs 24 in den Fuß 23 sind zu beiden Seiten Hohlkehlen 25 vorgesehen. Mit dem Fuß 23 ist die Seifenschale 2 in die Aufnahme 11 des Halteteils 1 einsetzbar. Dabei greift der Vorsprung 24 in die Längsnut 13.

Der Klemmeinsatz 3 weist einen Längssteg 31 auf. An der einen Längsseite des Längsstegs 31 ist ein U-förmiges Greifteil angeformt. Das Greifteil 32 weist nach außen abgebogene Ränder 33 auf. Die Ränder 33 des Greifteils sind gegenüber seinem übrigen Teil verstärkt ausgeführt. An der dem Greifteil 32 gegenüberliegenden Längsseite sind an den Längssteg 31 zwei Fahnen 34 angeformt. Die Fahnen 34 bilden einen stumpfen Winkel miteinander.

Der Klemmeinsatz 3 ist von der einen zur anderen Stirnseite konisch sich verjüngend ausgeführt. Auf diese Weise wird die Konizität des Fußes 23 der Seifenschale 2 ausgeglichen. Im Ausführungsbeispiel ist die Konizität dadurch erreicht, daß das Greifteil 32 von der einen zur anderen Stirnseite des Klemmeinsatzes 3 mit abnehmender Wandstärke ausgeführt ist.

Der Klemmeinsatz 3 wird auf die Seifenschale 2 so aufgebracht, daß seine Ränder 33 in die Hohlkehlen 25 eingreifen und er im übrigen den Vorsprung 24 umfaßt. Um den Reibschluß zwischen dem Greifteil 32 und dem Vorsprung 24 zu erhöhen, können die Seifenschale 2 und der Klemmeinsatz 3 an den aneinanderliegenden Flächen aufgeraut sein. Der Klemmeinsatz 3 kann auch an die Seifenschale 2 geklebt werden. Nach dem Einbringen des Klemmeinsatzes 3 in die Seifenschale 2 wird letztere in das Halteteil 1 eingebracht, und zwar so, daß der Vorsprung 24 mit dem Klemmeinsatz 3 in die Längsnut 13 eingreift. Dabei spreizen sich die Fahnen 34 des Klemmeinsatzes 3 und gewährleisten so einen Reibschluß zwischen den Teilen des Seifenhalters einerseits und verhindern andererseits sein Klappern.

Die Erfindung ist gewerblich verwertbar bei sanitären Ausstattungsarmaturen, deren Teile mit unterschiedlichen Toleranzen zu der Armatur zusammengesetzt werden.

## Patentansprüche

1. Seifenhalter, der aus einem Halteteil, das eine ringförmige Aufnahme mit einer Längsnut in ihrer Wandung aufweist, und aus einer Seifenschale besteht, die einen in die ringförmige Aufnahme einsetzbaren Fuß mit einem in die Längsnut greifenden Vorsprung aufweist, dadurch gekennzeichnet, daß zwischen der Längsnut (13) und dem Vorsprung (24) ein Klemmeinsatz (3) vorgesehen ist.

2. Seifenhalter nach Anspruch 1, dadurch gekennzeichnet, daß am Übergang des Vorsprungs (24) in den Fuß (23) der Seifenschale (2) zu beiden Seiten Hohlkehlen (25) vorgesehen sind.

3. Seifenhalter nach Anspruch 1 oder 2, dadurch gekennzeichnet, daß der Klemmeinsatz (3)einen Längssteg (31) aufweist, an dessen einer Längsseite ein U-förmiges Greifteil (32) mit nach außen abgebogenen Rändern (33) und an dessen anderer Längsseite zwei Fahnen (34) angeformt sind, die einen stumpfen Winkel miteinander bilden.

4. Seifenhalter nach Anspruch 3, dadurch gekennzeichnet, daß die Ränder (33) des Greifteils (32) verstärkt ausgeführt sind.

5. Seifenhalter nach Anspruch 3 oder 4, dadurch gekennzeichnet, daß der Klemmeinsatz (3) von der einen zur anderen Stirnseite konisch sich verjüngend ausgeführt ist.

6. Seifenhalter nach einem der Ansprüche 3 bis 5, dadurch gekennzeichnet, daß das Greifteil (32) von der einen zur anderen Stirnseite mit abnehmender Wandstärke ausgeführt ist.

7 . Seifenhalter nach einem der Ansprüche 1 bis 6, dadurch gekennzeichnet, daß die Seifenschale (2) und der Klemmeinsatz (3) an den aneinanderliegenden Flächen aufgeraut sind.

8. Seifenhalter nach einem der Ansprüche 1 bis 7, dadurch gekennzeichnet, daß der Klemmeinsatz (3) aus farblosem Kunststoff hergestellt ist.
